# EUROPÄISCHE PATENTSCHRIFT

(11) **EP 1 289 338 B1**
(45) Veröffentlichungstag und Bekanntmachung des Hinweises auf die Patenterteilung: **20.09.2006**
(21) Anmeldenummer: 02016166.7
(22) Anmeldetag: 20.07.2002
(51) Int. Cl.: H05B 3/74

(54) **Verfahren und Vorrichtung zum Steuern eines Gargerätes, insbesondere Haushaltsgargerätes**
Controlling process and device for cooking apparatus, particularly for domestic cooking apparatus
Procédé et dispositif de commande d'appareils de cuisson, en particulier d'appareils de cuissons domestiques

(30) Priorität: 29.08.2001 DE 10141754
(43) Veröffentlichungstag der Anmeldung: 05.03.2003
(73) Patentinhaber: Electrolux Home Products Corporation N.V., 1930 Zaventem (BE)
(72) Erfinder: Brinkmeyer, Heidrun, 90409 Nürnberg (DE); Weidner, Thomas, 90491 Nürnberg (DE)
(74) Vertreter: Baumgartl, Gerhard Willi

(56) Entgegenhaltungen:
- GB-A- 2 348 747

## Beschreibung

Die Erfindung betrifft ein Verfahren zum Steuern eines mit wenigstens einer Garzone und/oder wenigstens einem Garraum versehenen Gargerätes, insbesondere Haushaltsgargerätes.

Haushaltsherde sind mit Bedienelementen versehen, mit denen je Kochplatte bzw. je Kochzone (Garzone) sowie im Backofen jeweils eine von mehreren Garvorgängen bzw. Garstufen (Leistungsstufen) einstellbar sind. Hierzu ist in der Regel jeder Kochplatte sowie dem Backofen ein Bedienelement zur direkten Garstufenwahl zugeordnet. Insbesondere bei autarken Kochmulden kann aber auch jeder Kochplatte bzw. jedem Kochfeld ein Bedienelement (Berührungstasten) zur Auswahl dieses Kochfeldes zugeordnet sein, während die Garstufenwahl beispielsweise an zwei für alle Kochfelder gemeinsamen Bedienelementen (Berührungstasten) erfolgt, deren eines die Garstufen nach oben und deren anderes die Garstufen nach unten zählt.

Aus der GB 2 348 747 A ist es bekannt, an einem Heizelement eine von mehreren Garstufen oder wenigstens eine Warmhaltestufe einzustellen, indem ein Umschalter einen Garenergieregler oder einen Warmhalteenergie-Impulsgeber zuschaltet.

Der Erfindung liegt die Aufgabe zugrunde, ein Verfahren und eine Vorrichtung zum Steuern eines mit wenigstens einer Garzone und/oder wenigstens einem Garraum versehenen Gargerätes, insbesondere Haushaltsgargerätes, zu schaffen, die einen höheren Bedienkomfort repräsentieren.

Erfindungsgemäß wird diese Aufgabe durch die Merkmale der Ansprüche 1, 10 und 23 gelöst. Vorteilhafte Ausbildungen ergeben sich aus den Unteransprüchen.

Nach dem bekannten Verfahren zum Steuern eines mit wenigstens einer Garzone und/oder wenigstens einem Garraum versehenen Gargerätes, insbesondere Haushaltsgargerätes, werden mehrere Garvorgänge, die vorbestimmten konstanten ersten Heizleistungen oder vorbestimmten ersten Heizleistungsverläufen entsprechen, und wenigstens ein vom Garvorgang abweichender Warmhaltevorgang, der einer vorbestimmten konstanten zweiten Heizleistung oder einem vorbestimmten zweiten Heizleistungsverlauf entspricht, eingestellt. Dies gestattet aus jedem Vorgang (Zustand) heraus, einem Gar- oder anderem Warmzustand einerseits oder einem Kaltzustand andererseits, in einen definierten Warmhaltevorgang (Warmhaltezustand) überzugehen.

Gemäß einer ersten erfindungsgemäßen Ausbildung des Verfahrens wird der Warmhaltevorgang durch eine vorbestimmte erste Bedienhandlung eingestellt, der in Abhängigkeit von der aktuellen Garzonen- oder Garraumtemperatur eine vorbestimmte zweite Heizleistung oder ein vorbestimmter zweiter Heizleistungsverlauf zugeordnet wird. Liegt die aktuelle Gärzonen- oder Garraumtemperatur über einem vorbestimmten Wert, wird der vorbestimmten ersten Bedienhandlung eine konstante zweite Heizleistung zugeordnet, liegt diese Temperatur unter einem vorbestimmten Wert, wird der vorbestimmten ersten Bedienhandlung ein zeitlich veränderlicher zweiter Heizleistungsverlauf zugeordnet. Diese Verfahrensausbildung entlastet den Bediener zum einen von Entscheidungen über eine angemessene Warmhalteenergie und zum anderen von zusätzlichen Bedienhandlungen zu deren endgültiger Einstellung.

Gemäß einer zweiten erfindungsgemäßen Ausbildung des Verfahrens werden wenigstens alle laufenden Garvorgänge (und gegebenenfalls auch unabhängig oder gleichzeitig ablaufende Warmhaltevorgänge) durch eine einzelne zweite Bedienhandlung in vorbestimmte Warmhaltevorgänge und diese durch eine einzelne dritte Bedienhandlung zurück in die Garvorgänge (bzw. Warmhaltevorgänge) überführt. Hiermit ist dem Bediener ein Mittel an die Hand gegeben, sehr schnell und sehr sicher alle laufenden Vorgänge zu unterbrechen, ohne das Gargerät bei Verlust aller Einstellungen ganz abschalten zu müssen,

Um unterschiedliche Ausgangssituationen auf Kochfeldern einerseits und im Garofen andererseits berücksichtigen zu können, werden unterschiedliche laufende Garvorgänge in unterschiedliche Warmhaltevorgänge überführt. Ansonsten ist es ausreichend, unterschiedliche laufende Garvorgänge in einen gemeinsamen Warmhaltevorgang zu überführen.

Bei dieser Ausbildung des Verfahrens entsprechen vorbestimmten Warmhaltevorgängen vorzugsweise vorbestimmte zweite Heizleistungen.

Das Überführen zwischen laufenden Garvorgängen und Warmhaltevorgängen kann bei Weiterlaufen eines zuvor eingestellten Timers und/oder bei Löschung zuvor aktivierter Ankochstöße erfolgen. Die Warmhaltevorgänge werden vorzugsweise nach zeitlich vorbestimmter Nichtbenutzung des Gargerätes abgeschaltet.

Beiden Ausbildungen ist gemeinsam, daß die zweite Heizleistung einem vorbestimmten Bruchteil der aktuellen ersten oder einem Bruchteil einer maximalen Heizleistung entsprechen kann.

Vorzugsweise für die erste Ausbildung entspricht der zweite Heizleistungsverlauf in einem vorbestimmten ersten Zeitabschnitt der aktuellen oder einer maximalen ersten Heizleistung, um beispielsweise eine kalte Kochzone schnell in einen Warmhaltezustand zu bringen, und in einem folgenden zweiten Zeitabschnitt einem vorbestimmten Bruchteil der aktuellen ersten oder einem vorbestimmten Bruchteil der maximalen Heizleistung, um beispielsweise den Warmhaltezustand zu halten.

Die insbesondere zur Durchführung des Verfahrens dienende bekannte Vorrichtung zum Steuern eines mit wenigstens einer Garzone und/oder wenigstens einem Garraum versehenen Gargerätes, insbesondere Haushaltsgargerätes, besitzt Mittel zum Einstellen mehrerer Garvorgänge, die vorbestimmten konstanten ersten Heizleistungen oder vorbestimmten ersten Heizleistungsverläufen entspricht, und wenigstens eines vom Garvorgang abweichenden Warmhaltevorganges, der einer vorbestimmten zweiten Heizleistung oder einem vorbestimmten zweiten Heizleistungsverlauf entspricht.

Gemäß einer ersten erfindungsgemäßen Ausbildung der Vorrichtung sind die Mittel zum Einstellen insbesondere versehen mit
- Auswahlmitteln zum Auswählen wenigstens eines Garvorganges und wenigstens eines Warmhaltevorganges und
- ersten Steuermitteln, die einem ausgewählten Warmhaltevorgang in Abhängigkeit von der aktuellen Garzonen- oder Garraumtemperatur eine vorbestimmte zweite Heizleistung-oder einen vorbestimmten zweiten Heizleistungsverlauf zuordnen.

Dabei ist einem ausgewählten Warmhaltevorgang eine konstante zweite Heizleistung zuordenbar, wenn die aktuelle Garzonen- oder Garraumtemperatur über einem vorbestimmten Wert liegt, während einem ausgewählten Warmhaltevorgang ein zeitlich veränderlicher zweiter Heizleistungsverlauf zuordenbar ist, wenn die aktuelle Garzonen- oder Garraumtemperatur unter einem vorbestimmten Wert liegt. Letzteres ermöglicht insbesondere ein schnelles Erreichen des Warmhaltezustands aus niedrigem Niveau heraus.

Die Auswahlmittel weisen insbesondere erste Eingabemittel auf, mit denen je Garzone bzw. Garraum wenigstens ein Garvorgang und wenigstens ein Warmhaltvorgang eingebbar ist.

Vorzugsweise umfassen die ersten Eingabemittel eine Anzahl von Zonentasten, die der Anzahl von Garzonen und Garräumen entspricht, um die Garzone oder den Garraum auszuwählen, und zwei Garstufentasten, deren eine eine positive Zählrichtung der Gar- und Warmhaltevorgänge und deren andere eine negative Zählrichtung der Gar- und Warmhaltevorgänge repräsentiert, um den Gar- oder Warmhaltevorgang auszuwählen.

Gemäß einer zweiten erfindungsgemäßen Ausbildung der Vorrichtung sind die Mittel zum Einstellen insbesondere versehen sind mit
- zweiten Eingabemitteln, mit denen der Beginn und das Ende einer Unterbrechung wenigstens aller laufenden Garvorgänge eingebbar ist, und
- zweiten Steuermitteln, die vom Beginn der Unterbrechung an wenigstens alle Garvorgänge in vorbestimmte Warmhaltevorgänge und vom Ende der Unterbrechung an alle Warmhaltevorgänge zurück in die Garvorgänge überführen.

Die zweiten Eingabemittel sind vorzugsweise als Pausentaste ausgebildet, mit der bei erstmaliger Betätigung der Beginn der Unterbrechung wenigstens aller Garvorgänge und bei folgender Betätigung das Ende der Unterbrechung eingebbar ist.

Alle Tasten sind insbesondere Berührungstasten.

Ansonsten vermag die Vorrichtung auch alle anderen Verfahrensmerkmale umzusetzen.

Schließlich ist eine Kochmulde mit einer dargestellten Vorrichtung vorgesehen.

Die Erfindung wird nachstehend anhand eines Aüsführungsbeispiels näher erläutert. Die zugehörige schematische Zeichnung zeigt eine autarke Kochmulde in Draufsicht.

Die Kochmulde 2 ist durch einen Rahmen 4 und eine ein Kochfeld 6 bildende Glaskeramikplatte 8 dargestellt, auf der vier Kochzonen (Garzonen) 10, 12, 14 und 16 markiert sind, unter denen sich einzeln ansteuerbare nichtdargestellte Heizeinrichtungen befinden, beispielsweise Strahlungsheizkörper. Die Kochzonen 12 und 14 sind als Doppel- bzw. Mehrfachkochzonen ausgebildet, deren Teilzonen einzeln ansteuerbar sind.

In der rechten unteren Ecke des Kochfeldes 6 ist ein Bedienfeld 18 mit vier Kochzonentasten 20, einer Doppelzonentaste 22, einer Plustaste 24, einer Minustaste 26, einer Timertaste 28 und einer Netztaste 32 markiert. Unter den markierten Tasten sind auf bekannte Weise nichtdargestellte Berührungssensoren zur Detektion von Tastenberührungen angeordnet, die durch eine ebenfalls nichtdargestellte Steuerung ausgewertet und zu Steuersignalen für die Steuerung der Kochzonen 10 bis 16 und für die Rückmeldung der Eingabewerte verarbeitet werden.

Die Kochzonentasten 20 dienen der Auswahl der Kochzonen 10 bis 16. Mit der Doppelzonentaste 22 lassen sich die Kochzonen 12 und 14 zu Doppel- bzw. Mehrfachkochzonen definieren. Die Timertaste 28 dient der Anwahl einer Timerfunktion. Mit der Plustaste 24 und der Minustaste 26 werden vorgewählten Funktionen durch Hochzählen (Plustaste 24) und Herunterzählen (Minustaste 26) Werte oder weitere Funktionen zugeordnet, nach Anwahl einer Kochzone 10 bis 16 eine von beispielsweise 9 Garstufen (Leistungsstufen), mit der diese Kochzone betrieben werden soll, und nach zusätzlicher Anwahl der Timertaste 28 eine Zeit, nach der diese Kochzone automatisch abschalten soll. Die Netztaste 32 schließlich ist zum Ein- und Ausschalten der Kochmulde vorgesehen. Neben jeder Kochzonentaste 10 bis 16 befindet sich eine nichtdargestellte Anzeige für die ausgewählte Garstufe, über der Timertaste 28 eine nichtdargestellte Anzeige für die ausgewählte Abschaltzeit.

Erfindungsgemäß ist nun zum einen neben den Garstufen (1 bis 9) eine zwischen der Stufe Null und der Garstufe 1 plazierte Warmhaltestufe einstellbar, die sich durch das Zeichen für eine Leerstelle darstellen läßt. Zum anderen ist auf dem Bedienfeld 18 eine auswertbare Warmhaltetaste 30 markiert, die sich auch als Stop & Go Taste oder als Pausentaste bezeichnen läßt.

Die eingefügte Warmhaltestufe löst bei Anwahl eine interne Steuerungsabfrage aus, ob die per nichtdargestelltem Sensor oder indirekt gemessene Temperatur der ausgewählten Kochzone 10 bis 16 unter einer vorbestimmten (unteren) Temperatur oder über einer vorbestimmten (oberen) Temperatur liegt. Im ersten Fall ordnet die nichtdargestellte Steuerung der ausgewählten Kochzone 10 bis 16 einen zeitlich veränderlichen Heizleistungsverlauf zu, der in einem ersten Zeitabschnitt von etwa 15 Sekunden die Kochzone mit 100% und in einem darauf folgenden Abschnitt mit nur noch 2,5% der Leistung beheizt. Im zweiten Fall wird der ausgewählten Kochzone von Anfang an ein konstanter Heizleistungsverlauf von 2,5% der Leistung zugeordnet. In die Ermittlung der Temperatur geht selbstverständlich auch die Temperatur einer in der Warmhaltestufe betriebenen Kochzone ein.

### Die Wirkungsweise ist folgende:

Nach dem Einschalten der Kochmulde mittels Netztaste 32 wird durch Berühren der oberen linken Kochzonentaste 20 die gewünschte Kochzone 10 angewählt, der zunächst mittels der Plustaste 24 und/oder der Minustaste 26 die Garstufe 7 und anschließend mittels der Timertaste 28 in Verbindung mit der PlusTaste 24 und/oder der Minustaste 26 eine Abschaltzeit zugeordnet wird. Anschließend erfolgt nach Anwahl der Kochzone 16 mittels der unteren rechten Kochzonentaste 20 eine Auswahl der Warmhaltestufe mittels der Plustaste 24 und/oder der Minustaste 26. Schließlich wird mittels der unteren linken Kochzonentaste 20 und der Plustaste 24 und der Minustaste 26 für die Kochzone 14 die Garstufe 5 eingestellt.

Während nun die Kochzone 10 bis zur vorgewählten Abschaltzeit mit einer der Garstufe 7 entsprechenden Heizleistung und die Kochzone 14 mit einer der Garstufe 5 entsprechenden Heizleistung betrieben wird, erhält die anfangs kalte Kochzone 16 für 15 Sekunden eine Heizleistung von 100% und die übrige Zeit eine Heizleistung von 2,5%.

Wird der Bediener nach einer unbestimmten Betriebszeit plötzlich weggerufen, betätigt er vor dem Weggehen die Warmhaltetaste 32, so daß die Kochzonen 10 und 14 von diesem Moment an wie die Kochzone 16 nur noch mit 2,5% der Heizleistung betrieben werden. Betätigt der Bediener nach Rückkehr an die Kochmulde 2 wiederum die Warmhaltetaste 32, kehren die beiden Kochzonen 10 und 14 wieder in ihren ursprünglichen Garbetrieb mit den Garstufen 7 und 5 zurück, während die Kochzone 16 im Warmhaltebetrieb verbleibt.

Ist der Bediener nach Abschalten der Kochzone 10 durch den während der Garunterbrechung weitergelaufen Timer nicht in der Lage, das Gargut zu verarbeiten oder anzubieten, wählt er mittels der oberen linken Kochzonentaste 20 und der Plustaste 24 und/oder der Minustaste 26 für die Kochzone 10 die Warmhaltestufe. Da diese Kochzone noch heiß ist, wird ihr statt eines Heizleistungsverlaufes sofort ein konstante Heizleistung in Höhe von 2,5% der Heizleistung zugeordnet.

Es ist leicht zu sehen, daß die dargestellten Warmhalteroutinen den erwünschten höheren Bedienkomfort mit sich bringen.

Obwohl die Erfindung anhand einer autarken Kochmulde mit den entsprechenden Merkmalen dargestellt wurde, sind von ihr selbstverständlich auch andere Lösungen umfaßt. So sind bei einem Herd beispielsweise Unterbrechungszenarien denkbar, die die Heizleistung des Garofens auf eine andere Warmhalteheizleistung zurückführen als die Heizleistung der Kochzonen. Auch sind zur Einstellung andere Bedienkonfigurationen vorstellbar. Schließlich lassen sich sowohl bei den Garvorgängen als auch bei den Warmhaltevorgängen andere Heizleistungen oder andere Heizleistungsverläufe vorsehen. So ließe sich beispielsweise bei ermittelter heißer Garzone oder heißem Garraum ein Warmhaltevorgang mit von Null beginnendem Heizleistungsverlauf einstellen oder ein beliebiger Garvorgang in einen solchen Warmhaltevorgang überführen.

## Patentansprüche

1. Verfahren zum Steuern eines mit wenigstens einer Garzone und/oder wenigstens einem Garraum versehenen Gargerätes, insbesondere Haushaltsgargerätes, bei dem mehrere Garvorgänge, die vorbestimmten konstanten ersten Heizleistungen oder vorbestimmten zeitlich veränderlichen ersten Heizleistungsverläufen entsprechen, und wenigstens ein vom Garvorgang abweichender Warmhaltevorgang, der einer vorbestimmten konstanten zweiten Heizleistung oder einem vorbestimmten zeitlich veränderlichen zweiten Heizleistungsverlauf entspricht, einstellbar sind, **dadurch gekennzeichnet, dass**
- der Warmhaltevorgang durch eine vorbestimmte erste Bedienhandlung eingestellt wird, der in Abhängigkeit von der aktuellen Garzonen- oder Garraumtemperatur eine vorbestimmte konstante zweite Heizleistung oder ein vorbestimmter zeitlich veränderlicher zweiter Heizleistungsverlauf zugeordnet wird, wobei der vorbestimmten Bedienhandlung eine konstante zweite Heizleistung zugeordnet wird, wenn die aktuelle Garzonen- oder Garraumtemperatur über einem vorbestimmten Wert liegt, und der vorbestimmten Bedienhandlung ein zweiter Heizleistungsverlauf zugeordnet wird, wenn die ak-' tuelle Garzonen- oder Garraumtemperatur unter einem vorbestimmten Wert liegt, und/oder
- alle laufenden Garvorgänge durch eine einzelne zweite Bedienhandlung in vorbestimmte Warmhaltevorgänge und diese durch eine einzelne dritte Bedienhandlung zurück in die Garvorgänge überführt werden.

2. Verfahren nach Anspruch 1, bei dem unterschiedliche laufende Garvorgänge in unterschiedliche Warmhaltevorgänge überführt werden.

3. Verfahren nach Anspruch 1, bei dem unterschiedliche laufende Garvorgänge in einen gemeinsamen Warmhaltevorgang überführt werden.

4. Verfahren nach einem der Ansprüche 1 bis 3, bei dem den vorbestimmten Warmhaltevorgängen vorbestimmte konstante zweite Heizleistungen entsprechen.

5. Verfahren nach einem der Ansprüche 1 bis 4, bei dem die Überführung zwischen laufenden Garvorgängen und Warmhaltevorgängen bei Weiterlaufen eines zuvor eingestellten Timers erfolgt.

6. Verfahren nach einem der Ansprüche 1 bis 5, bei dem die Überführung zwischen laufenden Garvorgängen und Warmhaltevorgängen bei Löschung zuvor aktivierter Ankochstöße erfolgt.

7. Verfahren nach einem der Ansprüche 1 bis 6, bei dem die Warmhaltevorgänge nach zeitlich vorbestimmter Nichtbenutzung des Gargerätes abgeschaltet werden.

8. Verfahren nach einem der Ansprüche 1 bis 7, bei dem die konstante zweite Heizleistung einem vorbestimmten Bruchteil der aktuellen ersten oder einem vorbestimmten Bruchteil einer maximalen Heizleistung entspricht.

9. Verfahren nach einem der Ansprüche 1 bis 8, bei dem der zeitlich veränderliche zweite Heizleistungsverlauf in einem vorbestimmten ersten Zeitabschnitt der aktuellen oder einer maximalen ersten Heizleistung und in einem folgenden zweiten Zeitabschnitt einem vorbestimmten Bruchteil der aktuellen ersten oder einem vorbestimmten Bruchteil der maximalen Heizleistung entspricht.

10. Vorrichtung zum Steuern eines mit wenigstens einer Garzone und/oder wenigstens einem Garraum versehenen Gargerätes, insbesondere zur Durchführung des Verfahrens nach einem der Ansprüche 1 bis 9, mit Mitteln zum Einstellen mehrerer Garvorgänge, die vorbestimmten konstanten ersten Heizleistungen oder vorbestimmten zeitlich veränderlichen ersten Heizleistungsverläufen entsprechen, und wenigstens eines vom Garvorgang abweichenden Warmhaltevorganges, der einer vorbestimmten konstanten zweiten Heizleistung oder einem vorbestimmten zeitlich veränderlichen zweiten Heizleistungsverlauf entspricht, **dadurch gekennzeichnet, dass**
- die Mittel zum Einstellen versehen sind mit Auswahlmitteln zum Auswählen wenigstens eines Garvorganges und wenigstens eines Warmhaltevorganges und ersten Steuermitteln, die einem ausgewählten Warmhaltevorgang in Abhängigkeit von der aktuellen Garzonen- oder Garraumtemperatur eine vorbestimmte zweite Heizleistung oder einen vorbestimmten zweiten Heizleistungsverlauf zuordnen, wobei einem ausgewählten Warmhaltevorgang eine konstante zweite Heizleistung zuordenbar ist, wenn die aktuelle Garzonen- oder Garraumtemperatur über einem vorbestimmten Wert liegt, und einem ausgewählten Warmhaltevorgang ein zweiter Heizleistungsverlauf zuordenbar ist, wenn die aktuelle Garzonen- oder Garraumtemperatur unter einem vorbestimmten Wert liegt, und/oder
- die Mittel zum Einstellen versehen sind mit zweiten Eingabemitteln, mit denen der Beginn und das Ende einer Unterbrechung aller laufenden Garvorgänge eingebbar ist, und zweiten Steuermitteln, die vom Beginn der Unterbrechung an alle Garvorgänge in vorbestimmte Warmhaltevorgänge und vom Ende der Unterbrechung an alle Warmhaltevorgänge zurück in die Garvorgänge überführen.

11. Vorrichtung nach Anspruch 10, bei der die Auswahlmittel erste Eingabemittel aufweisen, mit denen je Garzone (10, 12, 14, 16) bzw. Garraum wenigstens ein Garvorgang und wenigstens ein Warmhaltvorgang eingebbar ist.

12. Vorrichtung nach Anspruch 11, bei der die ersten Eingabemittel eine Anzahl von Zonentasten (20) umfassen, die der Anzahl von Garzonen (10, 12, 14, 16) und Garräumen entspricht, um die Garzone (10, 12, 14, 16) oder den Garraum auszuwählen, und zwei Garstufentasten (24, 26) umfassen, deren eine eine positive Zählrichtung der Gar- und Warmhaltevorgänge und deren andere eine negative Zählrichtung der Gar- und Warmhaltevorgänge repräsentiert, um den Gar- oder Warmhaltevorgang auszuwählen.

13. Vorrichtung nach einem der Ansprüche 10 bis 12, bei der unterschiedliche laufende Garvorgänge in unterschiedliche Warmhaltevorgänge überführbar sind.

14. Vorrichtung nach einem der Ansprüche 10 bis 12, bei der unterschiedliche Garvorgänge in einen gemeinsamen Warmhaltevorgang überführbar sind.

15. Vorrichtung nach einem der Ansprüche 10 bis 14, bei der den vorbestimmten Warmhaltevorgängen vorbestimmte zweite Heizleistungen entsprechen.

16. Vorrichtung nach einem der Ansprüche 10 bis 15, bei der die Unterbrechung wenigstens aller Garvorgänge bei Weiterlaufen eines zuvor eingestellten Timers erfolgt.

17. Vorrichtung nach einem der Ansprüche 10 bis 16, bei der die Unterbrechung wenigstens aller Garvorgänge bei Löschung zuvor aktivierter Ankochstöße erfolgt.

18. Vorrichtung nach einem der Ansprüche 10 bis 17, bei der die Warmhaltevorgänge nach zeitlich vorbestimmter Nichtbenutzung des Gargerätes abschalten.

19. Vorrichtung nach einem der Ansprüche 10 bis 18, bei der die zweite Heizleistung einem vorbestimmten Bruchteil der aktuellen ersten oder einem vorbestimmten Bruchteil einer maximalen Heizleistung entspricht.

20. Vorrichtung nach einem der Ansprüche 10 bis 19, bei der der zweite Heizleistungsverlauf in einem vorbestimmten ersten Zeitabschnitt der aktuellen ersten oder einer maximalen Heizleistung und in einem folgenden zweiten Zeitabschnitt einem vorbestimmten Bruchteil der aktuellen ersten oder einem vorbestimmten Bruchteil der maximalen Heizleistung entspricht.

21. Vorrichtung nach einem der Ansprüche 10 bits 20, bei der die zweiten Eingabemittel als Pausentaste (30) ausgebildet sind, mit der bei erstmaliger Betätigung der Beginn der Unterbrechung wenigstens aller Garvorgänge und bei folgender Betätigung das Ende der Unterbrechung eingebbar ist.

22. Vorrichtung nach einem der Ansprüche 12 bis 21, bei der die Tasten (20, 24, 26, 28, 30) als Berührungstasten ausgebildet sind.

23. Kochmulde mit einer Vorrichtung nach einem der Ansprüche 10 bis 24.

## Claims

1. Method of controlling a cooking appliance provided with at least one cooking zone and/or at least one cooking chamber, in particular a domestic cooking appliance, in which plural cooking processes, which correspond to predetermined constant first heating powers or predetermined first heating power curves which are variable over time, and at least one hot-keeping process different from the cooking process, which corresponds to a predetermined constant second heating power or a predetermined second heating power curve which is variable over time, may be set, **characterised in that**
- the hot-keeping process is set by a predetermined first operating action, to which according to the current cooking zone temperature or cooking chamber temperature a predetermined constant second heating power or a predetermined heating power curve which is variable over time is allocated, wherein a constant second heating power is allocated to the predetermined operating action if the current cooking zone or cooking chamber temperature lies above a predetermined value, and a second heating power curve is allocated to the predetermined operating action if the current cooking zone or cooking chamber temperature is below a predetermined value, and/or
- all current cooking processes are converted into predetermined hot-keeping processes by a single second operating action and back into the cooking processes by a single third operating action.

2. Method according to claim 1, wherein different current cooking processes are converted into different hot-keeping processes.

3. Method according to claim 1, wherein different current cooking processes are converted into a common hot-keeping process.

4. Method according to one of claims 1 to 3, wherein predetermined constant second heating powers correspond to the predetermined hot-keeping processes.

5. Method according to one of claims 1 to 4, wherein the conversion between current cooking processes and hot-keeping processes is effected upon continued running of a previously set timer.

6. Method according to one of claims 1 to 5, wherein the conversion between current cooking processes and hot-keeping processes is effected upon deletion of previously activated parboiling limits.

7. Method according to one of claims 1 to 6, wherein the hot-keeping processes are switched off after non-use of the cooking appliance predetermined in a timed manner.

8. Method according to one of claims 1 to 7, wherein the constant second heating power corresponds to a predetermined fraction of the current first or a predetermined fraction of a maximum heating power.

9. Method according to one of claims 1 to 8, wherein the second heating power curve variable over time in a predetermined first time interval of the current or of a maximum first heating power and in a subsequent second time interval corresponds to a predetermined fraction of the current first or a predetermined fraction of the maximum heating power.

10. Device for controlling a cooking appliance provided with at least one cooking zone and/or at least one cooking chamber, in particular for carrying out the method according to one of claims 1 to 9, having means for setting plural cooking processes, which correspond to predetermined constant first heating powers or predetermined first heating power curves variable over time, and for controlling at least one hot-keeping process, which differs from the cooking process and corresponds to a predetermined constant second heating power or a predetermined second heating power curve variable over time, **characterised in that**
- the means for setting are provided with selection means for selecting at least one cooking process and at least one hot-keeping process and first control means, which allocate to a selected hot-keeping process according to the current cooking zone or cooking chamber temperature a predetermined second heating power or a predetermined second heating power curve, wherein a constant second heating power may be allocated to a selected hot-keeping process if the current cooking zone or cooking chamber temperature lies above a predetermined value, and a second heating power curve may be allocated to a selected hot-keeping process if the current cooking zone or cooking chamber temperature is below a predetermined value, and/or
- the means for setting are provided with second input means, with which the start and end of an interruption of all current cooking processes may be input, and second control means, which from the start of the interruption convert all cooking processes to predetermined hot-keeping processes and from the end of the interruption convert all hot-keeping processes back into the cooking processes.

11. Device according to claim 10, wherein the selection means have first input means with which at least one cooking process and at least one hot-keeping process may be input per cooking zone (10, 12,14,16) or cooking chamber respectively.

12. Device according to claim 11, wherein the first input means comprise a number of zone pushbuttons (20), which corresponds to the number of cooking zones (10, 12, 14, 16) and cooking chambers in order to select the cooking zone (10, 12, 14, 16) or cooking chamber, and two cooking stage pushbuttons (24, 26), one of which represents a positive number direction of the cooking and hot-keeping processes and the other represents a negative number direction of the cooking and hot-keeping processes in order to select the cooking or hot-keeping process.

13. Device according to one of claims 10 to 12, wherein different current cooking processes may be converted into different hot-keeping processes.

14. Device according to one of claims 10 to 12, wherein different cooking processes may be converted into a common hot-keeping process.

15. Device according to one of claims 10 to 14, wherein predetermined second heating powers correspond to the predetermined hot-keeping processes.

16. Device according to one of claims 10 to 15, wherein the interruption of at least all cooking processes is effected upon continued running of a previously set timer.

17. Device according to one of claims 10 to 16, wherein the interruption of at least all cooking process is effected upon deletion of previously activated parboiling limits.

18. Device according to one of claims 10 to 17, wherein the hot-keeping processes switch off after non-use of the cooking appliance predetermined in a timed manner.

19. Device according to one of claims 10 to 18, wherein the second heating power corresponds to a predetermined fraction of the current first or a predetermined fraction of a maximum heating power.

20. Device according to one of claims 10 to 19, wherein the second heating power curve in a predetermined first time interval of the current first or of a maximum heating power and in a subsequent second time interval corresponds to a predetermined fraction of the current first or a predetermined fraction of the maximum heating power.

21. Device according to one of claims 10 to 20, wherein the second input means is formed as a pause button (30), with which upon initial actuation, the start of interruption of at least all cooking processes and upon subsequent actuation the end of interruption may be input.

22. Device according to one of claims 12 to 21, wherein the buttons (20, 24, 26, 28, 30) are formed as contact buttons.

23. Cooking hob having a device according to one of claims 10 to 24.

## Revendications

1. Procédé de commande d'un appareil de cuisson, en particulier d'un appareil de cuisson domestique, équipé d'au moins une zone de cuisson et/ou d'au moins un plan de cuisson, sur lequel sont réglables plusieurs cycles de cuisson correspondant aux premières puissances de chauffage constantes prédéfinies ou aux premiers cycles de puissance de chauffage à durée variable prédéfinis, et au moins un cycle de maintien au chaud différent du cycle de cuisson, qui correspond à une deuxième puissance de chauffage constante prédéfinie ou à un deuxième cycle de chauffage à durée variable prédéfini, **caractérisé**
- **en ce qu'**à l'aide d'une première manoeuvre prédéfinie, on règle, en fonction de la température actuelle des zones de cuisson ou des plans de cuisson, le cycle de maintien au chaud auquel est assigné une deuxième puissance de chauffage constante prédéfinie ou un deuxième régime de puissance de chauffage à durée variable prédéfini, une deuxième puissance de chauffage constante étant assignée à la manoeuvre prédéfinie lorsque la température actuelle des zones de cuisson ou des plans de cuisson se situe au-dessus d'une valeur prédéterminée et un deuxième régime de puissance de chauffage étant assigné à la manoeuvre prédéfinie lorsque la température actuelle des zones de cuisson ou des plans de cuisson se situe en dessous d'une valeur prédéterminée, et/ou
- **en ce que** tous les cycles de cuisson en cours passent, à l'aide d'une deuxième manoeuvre unique, en cycles de maintien au chaud prédéfinis et que ceux-ci reviennent en cycles de cuisson à l'aide d'une troisième manoeuvre unique.

2. Procédé selon la revendication 1, dans lequel différents cycles de cuisson en cours passent en différents cycles de maintien au chaud.

3. Procédé selon la revendication 1, dans lequel différents cycles de cuisson en cours passent en un cycle commun de maintien au chaud.

4. Procédé selon l'une quelconque des revendications 1 à 3, dans lequel aux cycles de maintien au chaud prédéfinis correspondent des deuxièmes puissances de chauffage constantes.

5. Procédé selon l'une quelconque des revendications 1 à 4, dans lequel le passage des cycles de cuisson en cours au cycles de maintien au chaud s'effectue en utilisant un temporisateur préalablement réglé.

6. Procédé selon l'une quelconque des revendications 1 à 5, dans lequel le passage entre cycles de cuisson en cours et cycles de maintien au chaud s'effectue en supprimant les pointes au démarrage de la cuisson précédemment activées.

7. Procédé selon l'une quelconque des revendications 1 à 6, dans lequel les cycles de maintien au chaud sont coupés au terme d'une période de non-utilisation prédéfinie.

8. Procédé selon l'une quelconque des revendications 1 à 7, dans lequel la deuxième puissance de chauffage constante correspond à une fraction prédéfinie de la première puissance de chauffage actuelle ou d'une puissance de chauffage maximale.

9. Procédé selon l'une quelconque des revendications 1 à 8, dans lequel le deuxième régime de puissance de chauffage à durée variable, consistant en une première période prédéfinie de la puissance de chauffage actuelle ou de la première puissance maximale, suivie d'une seconde période, correspond à une fraction prédéfinie de la première puissance de chauffage ou de la puissance de chauffage maximale.

10. Dispositif de commande d'un appareil de cuisson, en particulier d'un appareil de cuisson domestique, équipé d'au moins une zone de cuisson et/ou d'au moins un plan de cuisson, en particulier pour l'exécution du procédé selon l'une quelconque des revendications 1 à 9, avec des moyens pour le réglage de plusieurs cycles de cuisson qui correspondent aux premières puissances de chauffage constantes prédéfinies ou aux premiers régimes de puissances de chauffage à durée variable prédéfinis, et au moins d'un cycle de maintien au chaud différent du cycle de cuisson qui correspond à une deuxième puissance de chauffage constante prédéfinie ou à un deuxième régime de puissance de chauffage à durée variable, **caractérisé en ce que**
- les moyens destinés au réglage sont pourvus de moyens de sélection pour sélectionner au moins un cycle de cuisson, et au moins un cycle de maintien au chaud et de premiers moyens de commande qui assignent au cycle de maintien au chaud sélectionné, en fonction de la température actuelle des zones de cuisson ou du plan de cuisson, une deuxième puissance de chauffage prédéfinie ou un deuxième régime de puissance de chauffage prédéfini, une deuxième puissance de chauffage constante pouvant être assignée à un cycle de maintien au chaud sélectionné lorsque la température actuelle des zones de cuisson ou des plans de cuisson se situe au-dessus d'une valeur prédéterminée et un deuxième régime de puissance de chauffage pouvant être assigné à un cycle de maintien au chaud sélectionné lorsque la température actuelle des zones de cuisson ou des plans de cuisson se situe en dessous d'une valeur prédéterminée, et/ou
- les moyens destinés au réglage sont pourvus de deuxième moyens d'entrée permettant d'entrer le début et la fin d'une interruption de tous les cycles de cuisson en cours, et de deuxièmes moyens de commande qui font passer tous les cycles de cuisson en cycles de maintien au chaud prédéfinis, au démarrage de l'interruption et tous les cycles de maintien au chaud en cycles de cuisson, à la fin de l'interruption.

11. Dispositif selon la revendication 10, dans lequel les moyens de sélection comportent des premiers moyens d'entrée permettant d'entrer pour chaque zone de cuisson (10, 12, 14, 16) ou plan de cuisson, au moins un cycle de cuisson et au moins un cycle de maintien au chaud.

12. Dispositif selon la revendication 11, dans lequel les premiers moyens d'entrée comprennent un nombre de touches de zones (20) correspondant au nombre de zones de cuisson (10, 12, 14, 16) ou plans de cuisson, pour sélectionner la zone de cuisson (10, 12, 14, 16) ou le plan de cuisson et comprennent deux touches de niveau de cuisson (24, 26) dont l'une représente le sens croissant de comptage des cycles de cuisson et de maintien au chaud et l'autre le sens décroissant de comptage des cycles de cuisson et de maintien au chaud, pour sélectionner le cycle de cuisson ou de maintien au chaud.

13. Dispositif selon l'une quelconque des revendications 10 à 12, dans lequel divers cycles de cuisson en cours peuvent passer en différents cycles de maintien au chaud.

14. Dispositif selon l'une quelconque des revendications 10 à 12, dans lequel différents cycles de cuisson peuvent passer en un cycle commun de maintien au chaud.

15. Dispositif selon l'une quelconque des revendications 10 à 14, dans lequel des deuxièmes puissances de chauffage prédéfinies correspondent aux cycles de maintien au chaud prédéfinis.

16. Dispositif selon l'une quelconque des revendications 10 à 15, dans lequel l'interruption de tous les cycles de cuisson au moins s'effectue en utilisant un temporisateur préalablement réglé.

17. Dispositif selon l'une quelconque des revendications 10 à 16, dans lequel l'interruption de tous les cycles de cuisson au moins s'effectue en supprimant les pointes au démarrage de la cuisson précédemment activées.

18. Dispositif selon l'une quelconque des revendications 10 à 17, dans lequel les cycles de maintien au chaud sont coupés au terme d'une période de non-utilisation prédéfinie.

19. Dispositif selon l'une quelconque des revendications 10 à 18, dans lequel la deuxième puissance de chauffage correspond à une fraction prédéfinie de la première puissance de chauffage actuelle ou de la puissance de chauffage maximale.

20. Dispositif selon l'une quelconque des revendications 10 à 19, dans lequel le deuxième régime de puissance de chauffage, consistant en une première période prédéfinie de la première puissance de chauffage actuelle ou de la puissance de chauffage maximale, suivie d'une seconde période, correspond à une fraction prédéfinie de la puissance de chauffage actuelle ou de la puissance de chauffage maximale.

21. Dispositif selon l'une quelconque des revendications 10 à 20, dans lequel le deuxième moyen d'entrée consiste en une touche de pause (30), permettant d'entrer par un premier appui, le début de l'interruption de tous les cycles de cuisson au moins et par l'appui suivant, la fin de l'interruption.

22. Dispositif selon l'une quelconque des revendications 12 à 21, dans lequel les touches (20, 24, 26, 28, 30) consistent en touches sensitives.

23. Bac de cuisson avec un dispositif selon l'une quelconque des revendications 10 à 24.
